# EUROPÄISCHE PATENTSCHRIFT

(11) **EP 0 834 622 B1**
(45) Veröffentlichungstag und Bekanntmachung des Hinweises auf die Patenterteilung: **03.09.2003**
(21) Anmeldenummer: 97116605.3
(22) Anmeldetag: 24.09.1997
(51) Int. Cl.: E04B 1/16, E04B 1/00, E04B 1/76

(54) **Wärmegedämmtes Verbindungselement zwischen externen Betonteilen, insbesondere Kragplatten, und Gebäude**
Heat insulated connection between external concrete elements, particularly cantilever parts, and building
Liaison isolée thermiquement entre éléments extérieurs en béton, en particulier en porte-à-faux, et bâtiment

(30) Priorität: 02.10.1996 DE 19640652
(43) Veröffentlichungstag der Anmeldung: 08.04.1998
(73) Patentinhaber: SCHÖCK BAUTEILE GmbH, D-76534 Baden-Baden (DE)
(72) Erfinder:
(74) Vertreter: Brommer, Hans Joachim, Dr.-Ing.

(56) Entgegenhaltungen:
- EP-A- 0 121 685
- DE-A- 3 403 240
- DE-U- 29 615 018
- FR-A- 1 588 887

## Beschreibung

Die Erfindung betrifft ein Bauelement zur Wärmedämmung zwischen zwei Bauteilen, insbesondere zwischen einem Gebäude und einem vorkragenden Außenteil, bestehend aus einem dazwischen zu verlegenden Isolierkörper mit zumindest einem Druckelement, das quer zur Längserstrekkung des Isolierkörpers durch diesen hindurchläuft und über endständige Druckplatten mit den beiden Bauteilen in Wirkverbindung steht, wobei der Isolierkörper gegebenenfalls noch Bewehrungsstäbe zur Zug- und/oder Querkraftübertragung aufweist.

Derartige Bauelemente werden vor allem zwischen Beton-Bauteilen eingesetzt, denn sie gestatten es, Balkonplatten oder dergleichen mit der entsprechenden Zwischendecke des Gebäudes zu verbinden, wobei die dabei üblichen Wärmebrücken weitestgehend eliminiert werden. Sie setzen sich daher in der Praxis immer stärker durch und sind inzwischen in zahlreichen Ausführungsformen bekannt.

Die Druckelemente bestehen entweder aus Druckstäben, die sich beidseits des Isolierkörpers in die beiden angrenzenden Betonbauteile hineinerstrecken. Durch die dabei vorgeschriebene Verankerungslänge ergibt sich allerdings mitunter eine gewisse Kollisionsgefahr mit der Anschlußbewehrung. Kürzere Druckelemente sind dann möglich, wenn an den Enden Druckplatten angeschweißt werden, wodurch die Druckkräfte mit zulässigen Flächenpressungen auf das angrenzende Betonbauteil übertragen werden. Allerdings ist dabei das Anschweißen der Druckplatten mit zusätzlichem Herstellungsaufwand verbunden und führt zur lokalen Zerstörung des Korrosionsschutzes des Edelstahles, wodurch eine höhere Betondeckung erforderlich wird.

Durch die EP-A 121 685 ist ein Druckelement in einem wärmedämmenden Bauteil bekannt geworden, das stabförmig ausgebildet ist und mit seinen beiden Enden entweder an den beiden angrenzenden Betonbauteilen anliegt oder in diese einbetoniert ist.

Außerdem ist durch die DE-A 34 03 240 ein wärmedämmendes Bauteil für vorkragende Gebäudeteile bekannt geworden in das ein stabförmiges Druckelement integriert ist, wobei dieses Druckelement an seinen beiden Enden angeschweißte Druckplatten aufweist.

Hiervon ausgehend liegt die Aufgabe der vorgehenden Erfindung darin, das eingangs beschriebene Bauelement hinsichtlich des Herstellungsaufwandes zu vereinfachen, wobei die hohe Wärmedämmung zwischen den beiden angrenzenden Bauteilen in vollem Umfang gewahrt bleiben muß.

Diese Aufgabe wird erfindungsgemäß dadurch gelöst, daß das Druckelement aus einem Flachstab besteht, der an seinen mit den beiden Bauteilen in Verbindung stehenden Enden etwa vertikal verlaufende Abbiegungen zur Bildung der Druckplatten aufweist.

Auf diese Weise kann auf das bisher notwendige Anschweißen der Druckplatten verzichtet werden, indem diese unmittelbar am Ende des Flachstabes aus diesem herausgebogen werden.

Zweckmäßig wird der Flachstab mit der Flachseite in Horizontalrichtung in den Isolierkörper eingebaut und die Abbiegungen zur Bildung der Druckplatte erfolgen um etwa horizontale Achsen. Geht man dabei von einem Flachstabmaterial aus, dessen Breite ebenso groß ist wie die Breite der Druckplatten, so erübrigt sich jeder zusätzliche Materialabschnitt und man kann von einem einfachen, rechteckigen Flachstab-Basismaterial ausgehen, insbesondere einem stabförmigen Edelstahl-Walzblech, das nur noch in der gewünschten Länge abgeschnitten und verformt wird.

Zweckmäßig wird das Druckelement nicht mit einer einzigen Abbiegung sondern mit zwei Abbiegungen hergestellt, derart, daß zunächst eine Abbiegung in der einen Richtung hergestellt wird, an die sich eine weitere Abbiegung in Gegenrichtung anschließt, wobei letztere die Druckplatte bildet. Wählt man dabei die erstgenannte Abbiegung bezogen auf die Vertikalrichtung nur etwa halb so hoch wie die weitere Abbiegung, so erhält man eine Abstützung der Druckplatte in mittlerer Höhe, so daß kein zusätzliches Biegemoment aufgenommen werden braucht.

Desweiteren empfiehlt es sich zur optimalen Kraftübertragung, daß die erstgenannte Abbiegung und die weitere Abbiegung in Gegenrichtung vertikal verlaufen und sich flächig aneinander abstützen.

Um die Stabilität der Druckplatte weiter zu erhöhen, kann aus dem Flachstab zusätzlich noch eine Zunge herausgebogen werden, vorzugsweise entgegengesetzt zur erstgenannten Abbiegung, wobei diese Zunge mit ihrem freien Ende an der erstgenannten oder zweitgenannten Abbiegung anstößt und somit die Druckplatte abstützt.

In Weiterbildung der Erfindung kann der Flachstab im Bereich zwischen den abgebogenen Enden auch abgebogene Längsränder aufweisen. Dadurch wird die Knickstabilität des Druckelementes und gegebenenfalls auch die Abstützung der Druckplatten verbessert. Zu dem gleichen Zweck kann in den Flachstab auch ein in Längsrichtung laufender Schlitz eingeprägt werden, wobei die Längsränder dieses Schlitzes durch Abbiegungen aus dem Flachstabmaterial gebildet sind. Zweckmäßig sind die abgebogenen Längsränder, und zwar sowohl die an den Außenkanten des Flachstabes, wie auch die an dem genannten Schlitz um etwa 90° abgewinkelt, weil dadurch das Biegewiderstandsmoment und die Knickfestigkeit am stärksten erhöht werden.

Als Material für das erfindungsgemäße Druckelement wird zweckmäßig ein Edelstahl-Walzblech verwendet, das direkt in dem gewünschten Querschnitt zur Verfügung steht.

Weitere Merkmale und Vorteile ergeben sich aus der nachfolgenden Beschreibung von Ausführungsbeispielen anhand der Zeichnung; dabei zeigt
- Figur 1: ein Schrägbild des kompletten Bauelementes;
- Figur 2: ein vergößertes Schrägbild des Druckelementes;
- Figur 3: eine Seitenansicht des Druckelementes nach Figur 2;
- Figur 4: einen Querschnitt durch das Druckelement in Figur 2;
- Figur 5: ein Schrägbild einer alternativen Bauform des Druckelementes;
- Figur 6: eine Seitenansicht des Druckelementes nach Figur 5;
- Figur 7: einen Querschnitt durch das Druckelement in Figur 5;
- Figur 8: ein Schrägbild eines Druckelementes gemäß einer weiteren Alternative;
- Figur 9: ein Schrägbild eines weiteren Druckelementes.

Man erkennt in Figur 1 ein vorgefertigtes Bauteil aus einem Isolierkörper 1 mit integrierten Zugstäben 2, Querkraftstäben 3 und Druckelementen 4. Die Druckelemente ragen beidseits einige Zentimeter über den Isolierkörper 1 vor, sie können aber auch bündig mit den Längsseiten des Isolierkörpers abschließen.

Der nähere Aufbau des Druckelementes 4 folgt in einer ersten Alternative aus den Figuren 2 bis 4. Man erkennt, daß das Druckelement aus einem Flachstab 40 mit einem mittleren Abschnitt und zwei endständig durch Abbiegungen einstückig angeformten Druckplatten 41 und 42 besteht. Diese Druckplatten verlaufen etwa vertikal und sind wie folgt hergestellt: Zunächst werden die Enden des Flachstabes 40 um 90° in der einen Richtung, im Ausführungsbeispiel nach unten, abgebogen; diese erste Abbiegung 41a bzw. 42a wird dann in Höhe der gewünschten Unterkante der Druckplatte 41 bzw. 42 um 180° nach oben abgebogen und bildet die eigentliche Druckplatte. Die Länge der Abbiegung 41a beziehungsweise 42a ist so gewählt, daß der Mittelabschnitt des Flachstabes 40 etwa auf mittlerem Höhenniveau der Druckplatten 41 und 42 verläuft.

Desweiteren sind an den Enden des Mittelabschnittes jeweils Zungen 43 und 44 herausgestanzt, derart, daß ihre freien Enden die Druckplatten an der den Abbiegungen 41a beziehungsweise 42a gegenüberliegenden Seiten abstützen. Neben diesem Stützeffekt sollen die herausgestanzten Zungen aber auch den Materialquerschnitt zwischen dem Mittelabschnitt und den ersten Abbiegungen 41a und 42a schwächen, damit das Druckelement in seiner Gesamtheit den thermisch bedingten Relativbewegungen in Horizontalrichtung zwischen Gebäude und vorkragendem Gebäudeteil elastisch folgen kann.

Außerdem sind die Längsränder des Mittelabschnittes aus der Horizontalebene des Mittelabschnittes herausgebogen, wobei diese Abbiegungen 40a und 40b zweckmäßig in die gleiche Richtung abgebogen sind wie die ersten Abbiegungen 41a und 42a, um dort ebenfalls eine Abstützung ähnlich den Zungen 43 und 44 zu bewirken. Außerdem verbessern die Abbiegungen 40a und 40b die Elastizität des Druckelementes gegenüber den vorerwähnten thermisch bedingten Horizontalverschiebungen, weil sie den Verbindungsquerschnitt zwischen dem Mittelabschnitt und den Abbiegungen 41a und 42a schwächen. Gleichzeitig erhöhen sie die Knicksteifigkeit gegenüber den über die Druckplatten 41 und 42 eingeleiteten Druckkräften.

Die Herstellung des beschriebenen Druckelementes 4 geht von einem rechteckigen Edelstahl-Walzblech aus, das in der gewünschten Breite und Materialstärke zur Verfügung steht und lediglich noch abgelängt werden muß. Hierauf werden die zuvor beschriebenen Abbiegungen oder Ausstanzungen angebracht, so daß man ein ausgesteiftes Druckelement mit unmittelbar angeformten Druckplatten ohne die bisher notwendigen Schweißarbeiten erhält.

Die Figuren 5 bis 7 zeigen eine alternative Bauform des Druckelementes für eine höhere Kraftübertragung. Es besteht aus einem etwas breiteren Flachstab 40, hat ansonsten aber einen ähnlichen Aufbau wie das zuvor beschriebene Druckelement, weshalb die dort verwendeten Bezugszeichen übernommen worden sind.

Der eine Unterschied besteht darin, daß in dem relativ breiten Mittelabschnitt ein längs dessen Mittelachse angeordneter, nicht durchlaufender Schlitz 45 ausgestanzt worden ist. Diese Ausstanzung erfolgt vorzugsweise derart, daß das ausgestanzte Material nicht abgeschnitten, sondern nur abgebogen wird, so daß man vertikale Abbiegungen 45a und 45b erhält ähnlich den abgebogenen Außenkanten 40a und 40b.

Der andere Unterschied besteht darin, daß die eine Druckplatte 42 an ihren beiden seitlichen Rändern nach hinten zum Isolierkörper abgebogen ist. Außerdem ist der Flachstab 40 zwischen den Druckplatten 41 und 42 mit einer Vielzahl versetzter Bohrungen versehen, um seine Wärmeleitfähigkeit zu verringern.

Bei der Bauform gemäß Figur 8 sind darüberhinaus noch Vorsprünge 50 aus dem Mittelabschnitt herausgestanzt. Sie dienen zur Fixierung des Druckelementes 4 im Isolierkörper 1.

Figur 9 zeigt eine alternative Bauform. Dabei ist der Flachstab 40 so gestanzt und gebogen, daß ein zwischen den Druckplatten 41 und 42 durchlaufender Schlitz 46 entsteht und die ihn begrenzenden, abgebogenen Längsränder 46a und 46b jeweils bis an die Innenseite der Druckplatten 41 und 42 laufen und diese somit abstützen. Sie ersetzen also die in den Figuren 2 bis 8 dargestellten Zungen 43 und 44.

Die außenliegenden Ränder 40a und 40b sind umgekehrt zu den vorgenannten Rändern 46a und 46b abgebogen und stützen die Druckplatten 41 und 42 somit an der anderen Seite ab, im Ausführungsbeispiel also an der Oberseite und zwar mittelbar über die Abbiegungen 41a und 41b.

## Patentansprüche

1. Bauelement zur Wärmedämmung zwischen zwei Bauteilen, insbesondere zwischen einem Gebäude und einem vorkragenden Außenteil, bestehend aus einem dazwischen zu verlegenden Isolierkörper (1) mit zumindest einem Druckelement (4), das quer zur Längserstreckung des Isolierkörpers durch diesen hindurchläuft und über endständige Druckplatten (41, 42) mit beiden Bauteilen in Wirkverbindung stehen kann, wobei der Isolierkörper (1) gegebenenfalls noch Bewehrungsstäbe (2, 3) zur Zugund/oder Querkraftübertragung aufweist,
**dadurch gekennzeichnet,**
**daß** das Druckelement (4) aus einem verformten Flachstab (40) besteht, derart daß an zumindest einem Ende des Flachstabes die Druckplatte (41, 42) durch zumindest eine unmittelbar angeformte, in Gebrauchsstellung etwa vertikal verlaufende Abbiegung gebildet ist.

2. Bauelement nach Anspruch 1,
**dadurch gekennzeichnet,**
**daß** der Flachstab (40) mit seiner Flachseite in Gebrauchsstellung horizontal in den Isolierkörper (1) eingebaut ist.

3. Bauelement nach Anspruch 1,
**dadurch gekennzeichnet,**
**daß** das Druckelement (4) zunächst eine Abbiegung (41a, 42) in einer Richtung aufweist, an die sich eine weitere Abbiegung in Gegenrichtung anschließt, wobei letztere die Druckplatte (41, 42) bildet.

4. Bauelement nach Anspruch 3,
**dadurch gekennzeichnet, daß** die erstgenannte Abbiegung (41a, 42a) bezogen auf die in Gebrauchsstellung Vertikalrichtung nur etwa 40 % bis etwa 60 % so hoch ist wie die weitere, die Druckplatte (41, 42) bildende Abbiegung.

5. Bauelement nach Anspruch 3,
**dadurch gekennzeichnet,**
**daß** die erstgenannte Abbiegung (41a, 42a) und die weitere, die Druckplatte (41, 42) bildende Abbiegung sich aneinander abstützen.

6. Bauelement nach Anspruch 3,
**dadurch gekennzeichnet,**
**daß** die erstgenannte Abbiegung (41a, 42a) und die weitere Abbiegung vertikal verlaufen und sich zumindest lokal aneinander abstützen.

7. Bauelement nach Anspruch 1,
**dadurch gekennzeichnet,**
**daß** aus dem Flachstab (40) eine Zunge (43, 44) herausgebogen ist, die mit ihrem freien Ende die Druckplatte (41, 42) abstützt.

8. Bauelement nach Anspruch 3 und 7,
**dadurch gekennzeichnet,**
**daß** die Zunge (43, 44) entgegengesetzt zur erstgenannten Abbiegung (41a, 42a) herausgebogen ist.

9. Bauelement nach Anspruch 1,
**dadurch gekennzeichnet,**
**daß** der Flachstab (40) abgebogene Längsränder (40a, 40b, 46a, 46b) aufweist.

10. Bauelement nach Anspruch 1,
**dadurch gekennzeichnet,**
**daß** der Flachstab (40) in seinem mittleren Bereich zumindest einen in Längsrichtung laufenden Schlitz (45) aufweist, dessen Längsränder (45a, 45b) durch Abbiegungen aus dem Flachstabmaterial bestehen.

11. Eauelement nach Anspruch 9 und 10,
**dadurch gekennzeichnet,**
**daß** die abgebogenen Längsränder (40a, 40b und 45a, 45b) an den Außenkanten und an dem Schlitz (45) in die gleiche Richtung abgebogen sind.

12. Bauelement nach Anspruch 7 und 11,
**dadurch gekennzeichnet,**
**daß** die abgebogenen Längsränder (40a, 40b und 45a, 45b) an den Außenkanten und an dem Schlitz (45) entgegengesetzt zu der Zunge (43, 44) abgebogen sind.

13. Bauelement nach Anspruch 1,
**dadurch gekennzeichnet,**
**daß** aus dem Flachstab (40) Vorsprünge (50) zur Fixierung im Isolierkörper (1) herausgebogen sind.

14. Bauelement nach Anspruch 9,
**dadurch gekennzeichnet,**
**daß** die abgebogenen Längsränder (40a, 40b, 46a, 46b) die Druckplatten (41, 42) abstützen.

15. Bauelement nach Anspruch 14,
**dadurch gekennzeichnet,**
**daß** die abgebogenen Längsränder (46a, 46b) entlang einem Längsschlitz (46) des Flachstabes (40) verlaufen.

16. Bauelement nach Anspruch 1,
**dadurch gekennzeichnet,**
**daß** der Flachstab (40) aus einem Walzblech, insbesondere aus Edelstahl besteht.

17. Bauelement nach Anspruch 1,
**dadurch gekennzeichnet,**
**daß** der Flachstab (40) zumindest in seinem mittleren Bereich perforiert ist.

18. Druckelement für ein Bauelement gemäß einem der vorhergehenden Ansprüche,
**dadurch gekennzeichnet,**
**dass** das Druckelement (4) aus einem verformten Flachstab (40) besteht, derart, dass an zumindest einem Ende des Flachstabes (40) zunächst eine unmittelbar angeformte Abbiegung (41a, 42a) in einer Richtung angeordnet ist, an die sich eine weitere Abbiegung (41, 42) in Gegenrichtung anschließt, wobei letztere die Druckplatte bildet.

## Claims

1. Building element for providing thermal insulation between two structural components, especially between a building and a projecting external component, consisting of an insulator body (1) to be positioned between the structural components, the insulator body (1) having at least one pressure element (4) which extends through the insulator body transverse to the longitudinal extent thereof and which can be in operative connection with both structural components by way of terminal pressure plates (41, 42), which insulator body (1) may also have reinforcing rods (2, 3) for the transmission of tensile and/or transverse forces,
**characterised in that**
the pressure element (4) consists of a shaped flat bar (40) such that at at least one end of the flat bar the pressure plate (41, 42) is formed by at least one directly integrally formed bent-over portion which extends approximately vertically in the in-use position.

2. Building element according to claim 1,
**characterised in that**
the flat bar (40) is installed in the insulator body (1) with its flat side horizontal in the in-use position.

3. Building element according to claim 1,
**characterised in that**
the pressure element (4) has firstly a portion (41a, 42a) which is bent over in one direction, which portion (41a, 42a) is adjoined by a further portion which is bent over in the opposite direction, the latter forming the pressure plate (41, 42).

4. Building element according to claim 3,
**characterised in that**
the first-mentioned bent-over portion (41a, 42a) is only from about 40 % to about 60 % as high, with respect to the vertical direction in the in-use position, as the further bent-over portion that forms the pressure plate (41, 42).

5. Building element according to claim 3,
**characterised in that**
the first-mentioned bent-over portion (41a, 42a) and the further bent-over portion that forms the pressure plate (41, 42) are supported one against the other.

6. Building element according to claim 3,
**characterised in that**
the first-mentioned bent-over portion (41a, 42a) and the further bent-over portion extend vertically and are supported one against the other at least locally.

7. Building element according to claim 1,
**characterised in that**
a tongue (43, 44) is bent out from the flat bar (40), which tongue supports the pressure plate (41, 42) with its free end.

8. Building element according to claim 3 and 7,
**characterised in that**
the tongue (43, 44) is bent out opposed to the first-mentioned bent-over portion (41a, 42a).

9. Building element according to claim 1,
**characterised in that**
the flat bar (40) has bent-over longitudinal edges (40a, 40b, 46a, 46b).

10. Building element according to claim 1,
**characterised in that**
the flat bar (40) has in its central region at least one longitudinal slot (45), the longitudinal edges (45a, 45b) of which are formed by bent-over portions of the flat bar material.

11. Building element according to claim 9 and 10,
**characterised in that**
the bent-over longitudinal edges (40a, 40b and 45a, 45b) of the outer edges and of the slot (45) are bent over in the same direction.

12. Building element according to claim 7 and 11,
**characterised in that**
the bent-over longitudinal edges (40a, 40b and 45a, 45b) of the outer edges and of the slot (45) are bent over opposed to the tongue (43, 44).

13. Building element according to claim 1,
**characterised in that**
projections (50) for fixing in the insulator body (1) are bent out from the flat bar (40).

14. Building element according to claim 9,
**characterised in that**
the bent-over longitudinal edges (40a, 40b, 46a, 46b) support the pressure plates (41, 42).

15. Building element according to claim 14,
**characterised in that**
the bent-over longitudinal edges (46a, 46b) extend along a longitudinal slot (46) in the flat bar (40).

16. Building element according to claim 1,
**characterised in that**
the flat bar (40) consists of a rolled metal sheet, especially of special steel.

17. Building element according to claim 1,
**characterised in that**
the flat bar (40) is perforated at least in its central region.

18. Pressure element for a building element according to any one of the preceding claims,
**characterised in that**
the pressure element (4) consists of a shaped flat bar (40) such that at at least one end of the flat bar (40) there is firstly arranged a directly integrally formed portion (41a, 42a) which is bent over in one direction, which portion (41a, 42a) is adjoined by a further portion (41, 42) which is bent over in the opposite direction, the latter forming the pressure plate.

## Revendications

1. Elément de construction pour l'isolation thermique entre deux composants de construction, en particulier entre un bâtiment et une partie extérieure en porte-à-faux, constitué d'un corps isolant (1) à poser entre ceux-ci avec au moins un élément de compression (4) qui s'étend perpendiculairement à l'étendue longitudinale du corps isolant à travers celui-ci et qui peut être raccordé activement avec les deux composants de construction par l'intermédiaire de plaques de compression d'extrémité (41, 42), le corps isolant (1) comportant éventuellement également des barres d'armature (2, 3) pour la transmission de la force de traction et/ou de la force de cisaillement, **caractérisé en ce que** l'élément de compression (4) est constitué d'un plat façonné (40) de telle manière que la plaque de compression (41, 42) est constituée, à au moins une extrémité du plat, par au moins une courbure formée directement, s'étendant à peu près verticalement en position d'utilisation.

2. Elément de construction selon la revendication 1, **caractérisé en ce que** le plat (40) est encastré, par son côté plat, horizontalement dans le corps isolant (1) en position d'utilisation.

3. Elément de construction selon la revendication 1, **caractérisé en ce que** l'élément de compression (4) présente d'abord une courbure (41a, 42) dans une direction, à laquelle se raccorde une autre courbure dans la direction opposée, cette dernière formant la plaque de compression (41, 42).

4. Elément de construction selon la revendication 3, **caractérisé en ce que** la hauteur de la première courbure mentionnée (41a, 42), par rapport à la direction verticale en position d'utilisation, représente seulement environ 40% à environ 60% de l'autre courbure formant la plaque de compression (41, 42).

5. Elément de construction selon la revendication 3, **caractérisé en ce que** la première courbure mentionnée (41a, 42) et l'autre courbure formant la plaque de compression (41, 42) s'appuient l'une sur l'autre.

6. Elément de construction selon la revendication 3, **caractérisé en ce que** la première courbure mentionnée (41a, 42) et l'autre courbure s'étendent verticalement et s'appuient l'une sur l'autre au moins localement.

7. Elément de construction selon la revendication 1, **caractérisé en ce qu'**une languette (43, 44), qui supporte la plaque de compression avec son extrémité libre, est recourbée vers l'extérieur à partir du plat (40).

8. Elément de construction selon les revendications 3 et 7, **caractérisé en ce que** la languette (43, 44) est repliée vers l'extérieur à l'opposé de la première courbure mentionnée (41a, 42).

9. Elément de construction selon la revendication 1, **caractérisé en ce que** le plat (40) comporte des bords longitudinaux (40a, 40b, 46a, 46b) recourbés.

10. Elément de construction selon la revendication 1, **caractérisé en ce que** le plat (40) comporte dans sa zone centrale au moins une fente (45) s'étendant dans la direction longitudinale, dont les bords longitudinaux (45a, 45b) sont constitués par des courbures du matériau du plat.

11. Elément de construction selon les revendications 9 et 10, **caractérisé en ce que** les bords longitudinaux recourbés (40a, 40b et 45a, 45b) sont recourbés dans la même direction au niveau des arêtes extérieures et de la fente (45).

12. Elément de construction selon les revendications 7 et 11, **caractérisé en ce que** les bords longitudinaux recourbés (40a, 40b et 45a, 45b) sont recourbés à l'opposé de la languette (43, 44) au niveau des arêtes extérieures et de la fente (45).

13. Elément de construction selon la revendication 1, **caractérisé en ce que** des saillies (50) sont recourbées vers l'extérieur à partir du plat (40) pour la fixation dans le corps isolant (1).

14. Elément de construction selon la revendication 9, **caractérisé en ce que** les bords longitudinaux recourbés (40a, 40b et 46a, 46b) supportent les plaques de compression (41, 42).

15. Elément de construction selon la revendication 14, **caractérisé en ce que** les bords longitudinaux recourbés (46a, 46b) s'étendent le long d'une fente longitudinale (46) du plat (40).

16. Elément de construction selon la revendication 1, **caractérisé en ce que** le plat (40) est constitué d'une tôle laminée, en particulier en acier spécial.

17. Elément de construction selon la revendication 1, **caractérisé en ce que** le plat (40) est perforé au moins dans sa zone centrale.

18. Elément de compression pour un élément de construction selon l'une quelconque des revendications précédentes, **caractérisé en ce que** l'élément de compression (4) est constitué d'un plat façonné (40) de telle manière que, à au moins une extrémité du plat (40), une courbure formée directement (41a, 41b) est d'abord placée dans une direction, courbure à laquelle se raccorde une autre courbure (41, 42) dans la direction opposée, cette dernière formant la plaque de compression.
